# EUROPÄISCHE PATENTSCHRIFT

(11) **EP 0 879 472 B1**
(45) Veröffentlichungstag und Bekanntmachung des Hinweises auf die Patenterteilung: **18.10.2000**
(21) Anmeldenummer: 97900576.6
(22) Anmeldetag: 09.01.1997
(51) Int. Cl.: H01H 9/16

(54) **POSITIONSBESTIMMUNGSVORRICHTUNG FÜR DEN ANKER EINES SCHÜTZES**
POSITION DETERMINING DEVICE FOR THE ARMATURE OF A CONTACTOR
DISPOSITIF DE DETERMINATION DE POSITION POUR L'INDUIT D'UN CONTACTEUR

(30) Priorität: 06.02.1996 DE 29602868 U
(43) Veröffentlichungstag der Anmeldung: 25.11.1998
(73) Patentinhaber: Moeller GmbH, 53115 Bonn (DE)
(72) Erfinder: NÜRENBERG, Klaus, Dieter, D-53639 Königswinter (DE)
(74) Vertreter: Mäder, Winfried
(86) Internationale Anmeldenummer: EP9700051
(87) Internationale Veröffentlichungsnummer: WO9729498

(56) Entgegenhaltungen:
- EP-A- 0 152 067
- EP-A- 0 203 897
- EP-A- 0 391 058
- EP-A- 0 503 556
- DE-C- 3 822 342
- US-A- 5 469 054

## Beschreibung

### Technisches Gebiet

Die Erfindung betrifft eine Positionsbestimmungsvorrichtung für den Anker eines Schützes, wobei der Anker eine Markierung hat und zwischen einer EIN- und einer AUS-Stellung verfahrbar ist, und die Positionsbestimmungsvorrichtung mehrere Sensoren hat, mittels derer die Markierung des Ankers detektierbar und die Position des Ankers bestimmbar ist.

### Stand der Technik

Die DE 44 09 010 A1 beschreibt eine Schaltvorrichtung, bei der mittels eines Sensors die Position des beweglichen Organs, insbesondere des Ankers eines Schützes, während des Schaltvorgangs bestimmbar ist. Der Sensor ist dabei ein Potentiometer, bestehend aus einem längsgestreckten Fühlerelement und einem am Anker befestigten beweglichen Läufer, welcher sich auf dem Fühlerelement abstützt. Mittels der ermittelten Position des beweglichen Organs des Schützes wird während des Schaltvorgangs der Spulenstrom über die gesamte Verschiebungsstrecke gesteuert, womit zum einen die Schließkraft des Schützes erhöht und zum anderen die elektrische und mechanische Haltbarkeit der Vorrichtung verbessert wird. Zur Steuerung des Spulenstroms ist der Spule ein Stromsensor in Reihe geschaltet. Der Spulenstrom wird dabei in Abhängigkeit der Differenz zwischen Soll-Spulenstrom und gemessenem Ist-Spulenstrom mittels einer Impulsmodulations-Schaltung gesteuert, wobei der Spulenstrom vom Niveau der Impulsgrößenmodulation abhängt. Der Einsatz eines Potentiometers als Positionssensor hat jedoch mehrere Nachteile. So ist zum einen der Widerstand des Potentiometers temperaturabhängig, wodurch die tatsächliche Position des Ankers bei Temperaturschwankungen von der Schaltvorrichtung nicht ohne zusätzlichen schaltungstechnischen Aufwand ermittelt werden kann. Zum anderen wird der von der Spule bewegte Anker durch die erforderliche Andruckkraft der Schleifkontakte des Potentiometers gebremst. Durch das relativ schnelle Verfahren des Ankers wird zusätzlich die Widerstandsfläche des Potentiometers stark beansprucht, wodurch es zu Widerstandsveränderungen bedingt durch Ablösungen bzw. Abrieb des Widerstandsmaterials kommt. Eine Ansteuerung des Schützes ist in diesem Fall nicht mehr möglich.

Aus der DE 38 22 342 C2 ist eine Schaltmagnetansteuerung bekannt, wobei die Schaltmagnetansteuerung eine Reihe von in Bewegungsrichtung des Ankers angeordneten Lichtschranken hat. Die Lichtschranken bestehen dabei aus Fotodioden und einer Reihe von lichtemittierenden Dioden, welche zu beiden Seiten des Ankers angeordnet sind. Der Anker hat eine Bohrung, die den Lichtpfad jeweils nur einer Lichtschranke beim Verfahren des Ankers einzeln bzw. nacheinander öffnet. Durch Auswertung der Lichtschrankensignale kann mittels einer Auswertelektronik die Position des Ankers bestimmt werden. Die Geschwindigkeit des Ankers kann zusätzlich dadurch bestimmt werden, wenn die Zeit gemessen wird, die die Markierung benötigt um zwei nebeneinander liegende Lichtschranken zu durchfahren. Durch Verarbeitung der Positionssignale und der hierdurch ermittelbaren Geschwindigkeit des Ankers ist es möglich, ein ungleichmäßiges Schalten des Schützes über alle drei Phasen des zu schließenden und zu öffnenden Stromkreises hinweg zu erkennen. Nachteilig bei dieser Schaltmagnetansteuerung ist, daß mittels der n Lichtschranken lediglich n Positionssignale erzeugbar sind, wodurch die Auflösung der Positionsbestimmung im Verhältnis zur Zahl der verwendeten Lichtschranken schlecht ist. Nur wenn die Bohrung eine Lichtschranke öffnet, kann die Position des Ankers eindeutig bestimmt werden. Wird der Anker ein Stück verfahren, so sind alle Lichtschranken unterbrochen. Die Schaltmagnetansteuerung hat in diesem Moment keine Information darüber, ob der Anker in Richtung der EIN- oder AUS-Stellung verfahren wurde. Eine genaue Bestimmung der Position ist somit unmöglich.

Aus der EP 152 067 A2 ist eine gattungsgemäße Positionsbestimmungsvorrichtung bekannt, die einen magnetischen Sensor, bestehend aus vier Übertragern mit jeweils einer Primär- und einer Sekundärwicklung, und einen Stab, der periodisch mit magnetischen Markierungen belegt ist, an dem der Sensor entlang geführt wird, aufweist. Die Längserstreckung des Sensors ist um eine Viertelperiode größer als der periodische Abstand der Markierungen. Die vier Übertrager werden primär unterschiedlich phasenversetzt erregt. Die an den Sekundärwicklungen abgreifbaren vier Sekundärsignale werden beim Entlangfahren des Sensors an den Markierungen entsprechend der sich periodisch ändernden Reluktanzen mehr oder weniger abgeschwächt. Die vier Sekundärsignale werden positiv bzw. negativ überlagert und einer Phasendifferenzauswerteschaltung zugeführt, die als Ergebnis die lineare Position des Sensors zwischen zwei Markierungen mit ziemlicher Genauigkeit ausgibt. Abgesehen von dem hohen Aufwand für die jeweils vier Primär- und Sekundärwicklungen, die Bereitstellung von vier phasenversetzten Primärsignalen und die wenigstens zu einem erheblichen Teil mit analogen Schaltungsmitteln auszuführende Phasendifferenzauswerteschaltung hat diese Positionsbestimmungsvorrichtung den entscheidenden Nachteil, nur innerhalb eines einzigen, durch den periodischen Abstandes zweier Markierungen festgelegten Bereiches die Position des Sensors bezüglich des Stabes absolut erfassen zu können, wogegen sich nach Überschreiten dieses Bereiches das Meßsignal entsprechend periodisch wiederholt.

### Darstellung der Erfindung

Der Erfindung liegt daher die Aufgabe zugrunde, eine einfache Positionsbestimmungsvorrichtung bereitzustellen, die es erlaubt, den Bewegungsablauf des Ankers beim Ein- bzw. Ausschalten eines Schützes zu überwachen, wobei gleichzeitig die Position des Ankers bei gleicher Zahl der verwendeten Positionssensoren genauer bestimmbar ist als beim Stand der Technik.

Diese Aufgabe wird erfindungsgemäß dadurch gelöst, daß die Markierung von mindestens zwei Sensoren gleichzeitig detektierbar ist. Hierdurch wir vorteilhaft erreicht, daß mittels der Sensoren eine Codierung der Position des Ankers vornehmbar ist. Die Abmessungen der Markierung sind dabei im Verhältnis zu den Sensorpositionen so zu wählen, daß z.B. nur in der AUS-Stellung kein Sensor die Markierung detektiert. Wird der Anker in Richtung der EIN-Stellung bewegt, so detektiert ein erster Sensor die Markierung nach einer bestimmten Hubstrecke. Wird der Anker weiter in die EIN-Stellung bewegt, so detektiert zusätzlich zum ersten Sensor ein zweiter Sensor die Markierung. Wäre der Anker jedoch sofort nach Detektierung der Markierung durch den ersten Sensor zurück in die AUS-Stellung bewegt worden, so würde erneut kein Sensor die Markierung detektieren. Der Umstand, daß nach dem Schließen einer gerade geöffnet gewesenen Lichtschranke der Schaltmagnetansteuerung der DE 38 22 342 C2 die Position des Ankers nicht mehr genau bestimmbar ist, wird somit vorteilhaft vermieden.

Da die Sensoren lediglich die Signale aktiviert oder deaktiviert bzw. "1" oder "0" an die Auswertelektronik senden, kann die Auswertelektronik der Positionsbestimmungsvorrichtung vorteilhaft digital arbeiten, wodurch die Auswertung der Signale mit einem Mikroprozessor erfolgen kann. Codiert man die digitalen Signale der n Sensoren, so ergeben sich maximal 2ⁿ Kombinationsmöglichkeiten. Wählt man die Form der Markierung entsprechend, so kann mittels der n Sensoren die Hubstrecke des Ankers in maximal 2ⁿ bestimmbare Positionen unterteilt werden. Hierzu muß die Markierung so bemessen sein, daß in einer Position des Ankers die Markierung von allen Sensoren gleichzeitig detektierbar ist. Um alle 2ⁿ Kombinationen zu ermöglichen, muß die Markierung in mindestens zwei Markierungen unterteilt werden, um z.B. die Codierung "1011" bei 4 Sensoren zu ermöglichen.

Sind die Sensoren nebeneinander parallel zur Bewegungsrichtung des Ankers angeordnet, so bestimmen die geometrischen Abmessungen der Sensoren den Abstand zwischen den Sensoren.

Dies bedeutet, daß die Sensoren nicht beliebig dicht nebeneinander angeordnet werden können. Die Genauigkeit der Positionsbestimmungsvorrichtung kann somit nur durch eine größere Anzahl von nebeneinander angeordneten Sensoren erhöht werden. Die Anzahl der Sensoren ist jedoch durch den Gesamthub des Ankers selbst beschränkt. Dieses Problem entfällt, wenn die Sensoren quer zur Bewegungsrichtung des Ankers bzw. der Markierung in einer Reihe angeordnet sind. Die aus mehreren, leicht versetzten Markierungen bestehende Markierung erstreckt sich in diesem Fall über die Breite der quer zur Bewegungsrichtung des Ankers angeordneten Sensoren und ist derartig gestaltet, daß z.B. in der AUS-Stellung des Ankers kein Sensor die Markierung detektiert und in allen anderen Stellungen jeweils mindestens ein Sensor die Markierung detektiert.

Es ist jedoch auch möglich, daß die quer zur Bewegungsrichtung angeordneten Sensoren in Bewegungsrichtung des Ankers zueinander leicht versetzt angeordnet sind. In diesem Fall muß vorteilhaft die sich quer zur Bewegungsrichtung erstreckende Markierung keine spezielle Form aufweisen, damit die Position des Ankers sehr genau bestimmbar ist. Das läßt sich vorteilhaft durch eine Breite der Markierung erreichen, die der Breite der durch die einzelnen Sensoren gebildeten Sensorzeile entspricht.

Es weiterhin vorteilhaft, wenn die Markierung aus mehreren Markierungen besteht und jede Markierung den Zustand mindestens eines Sensors beim Verfahren des Ankers zwischen der AUS- und der EIN-Stellung verändert, insbesondere wenn die Markierungen in Bewegungsrichtung des Ankers zueinander versetzt angeordnet sind. Die äußeren, quer zur Bewegungsrichtung des Ankers verlaufenden Kanten der Markierung sind bei dieser Ausführungsform insbesondere treppenförmig, wodurch beim Verfahren des Ankers die Sensoren nacheinander aktiviert werden. Durch die Anordnung der Sensoren quer zur Bewegungsrichtung des Ankers, ist die Zahl der verwendeten Sensoren nicht durch den Gesamthub beschränkt, sondern kann den Anforderungen entsprechend erhöht werden. Zur Erhöhung der Kombinationsmöglichkeiten ist es von Vorteil, wenn mindestens zwei Markierungen zeitweise von mindestens zwei Sensoren gleichzeitig detektierbar sind.

Bei einer weiteren vorteilhaften Ausführungsform sind die Sensoren raster-förmig bzw. in Reihen und Spalten angeordnet, wodurch die räumlichen Abmessungen der Positionsbestimmungsvorrichtung vorteilhaft verkleinert werden, da die Packungsdichte der Sensoren größer ist, als wenn die Sensoren lediglich in einer Reihe angeordnet sind. Dabei liegen die einzelnen Spalten parallel zur Bewegungsrichtung des Ankers. Bei dieser Ausführungsform hat der Anker für jede der aus mehreren Sensoren bestehenden Spalten mindestens eine separate Markierung.

Die Sensoren können bei allen Ausführungsformen mechanische Schalter, Induktions-, Kapazitäts-, Licht-, Magnet- oder Hall-Sensoren sein. Bei der Verwendung von Induktionssensoren besteht die Markierung vorteilhaft aus einem ferromagnetischen Material. Werden dagegen Lichtsensoren bzw. Lichtschranken verwendet, so besteht die Markierung aus einem oder mehreren Durchlässen, Bohrungen oder lichtreflektierenden Flächen. Bei der Verwendung von Hall-Sensoren ist die Markierung ein Dauermagnet oder besteht aus mehreren einzelnen an verschiedenen Stellen des Ankers befestigten kleineren Dauermagneten.

Für bestimmte Anwendungsfälle ist es von Vorteil, wenn die Sensoren in Bewegungsrichtung des Ankers die Markierungen bzw. die einzelnen Markierungen für unterschiedlich lange Wegstrecken detektieren. Eine optimale Ausnutzung der Kombinationsmöglichkeiten ergibt sich, wenn die Lage der Sensoren die Wegstrecken, über die die einzelnen Sensoren die Markierung detektieren, und die Anzahl, Größe und relative Lage der Markierung bzw. der einzelnen Markierungen zueinander derart bestimmt sind, daß beim Verfahren des Ankers zwischen der AUS- und EIN-Stellung alle möglichen Zustandskombinationen der Sensoren auftreten.

### Kurze Beschreibung der Zeichnungen

Nachfolgend werden mögliche Ausführungsformen anhand von Zeichnungen näher erläutert. Es zeigen:
- Figur 1:: Eine Positionsbestimmungsvorrichtung mit vier in Bewegungsrichtung des Ankers parallel zueinander angeordneten Sensoren, wobei die Sensoren Lichtschranken sind;
- Figur 2:: eine schematische Darstellung einer Positionsbestimmungsvorrichtung, wobei alle möglichen mittels der Sensoren bestimmbaren Positionen der Markierung dargestellt sind;
- Figur 3:: eine schematische Darstellung gemäß Fig. 2, wobei die Markierung zweigeteilt ist;
- Figur 4:: eine Positionsbestimmungsvorrichtung mit induktiven Sensoren;
- Figur 5:: eine Positionsbestimmungsvorrichtung mit Hall-Detektoren als Sensoren und einem Magneten als Markierung;
- Figur 6:: eine Positionsbestimmungsvorrichtung mit quer zur Bewegungsrichtung des Ankers angeordneten Hall-Detektoren, wobei die Magnete als Markierungen in Bewegungsrichtung des Ankers zueinander leicht versetzt angeordnet sind;
- Figur 7:: eine Positionsbestimmungsvorrichtung mit quer zur Bewegungsrichtung des Ankers angeordneten Hall-Detektoren, wobei die Hall-Detektoren in Bewegungsrichtung des Ankers zueinander leicht versetzt angeordnet sind;
- Figur 8:: eine Positionsbestimmungsvorrichtung mit in zwei Spalten und zwei Reihen angeordneten Sensoren.

### Ausführung der Erfindung

Fig. 1 zeigt eine Positionsbestimmungsvorrichtung 1 mit vier in Bewegungsrichtung 7 des Ankers 2 parallel zueinander angeordneten Sensoren 5. Die Sensoren 5 sind Photodetektoren, die zusammen mit den Leuchtmitteln 6 Lichtschranken bilden. Die Leuchtmittel 6 sind dabei insbesondere Photodioden. Die Sensoren 5 und Leuchtmittel 6 sind auf einer Grundplatte 4 angeordnet. Die Grundplatte 4 kann dabei eine Leiterplatte sein, die die nicht dargestellte Auswertelektronik zur Verarbeitung der mittels der Sensoren 5 erzeugten Signale trägt. Der Anker 2 hat eine Markierung 3, die durch eine Aussparung des Ankers 2 gebildet ist. Wird der Anker 2 mittels einer nicht dargestellten Spule verfahren, so wird die Markierung 3 durch den Detektierungsbereich 8 der Sensoren 5 verfahren. Befindet sich die Markierung bzw. die Aussparung 3 zwischen einem Photodetektor 5 und der dazugehörigen Photodiode 6, so wird diese Lichtschranke geöffnet bzw. der Sensor 5 aktiviert. Wie aus Fig. 2 ersichtlich, sendet der Sensor 5 dann das Signal "1" an die Auswertelektronik. Die Markierung 3 hat eine räumliche Ausdehnung in Bewegungsrichtung 7 des Ankers 2, so daß die Markierung 3 von mindestens zwei Sensoren 5 gleichzeitig detektierbar ist. In Fig. 2 ist die Länge der Markierung 3 so bemessen, daß sie von allen Sensoren 5 (siehe Position E) detektierbar ist. Mittels der vier Sensoren 5 können bei einer derart einfachen Gestaltung der Markierung 3 acht Positionen des Ankers 3 sehr genau bestimmt werden. Die Genauigkeit der Positionsbestimmungsvorrichtung 1 hängt dabei unter anderem von dem Abstand der einzelnen Detektierungsbereiche 8 der Sensoren 5 ab.

Der Detektierungsbereich 8, 10 jedes Sensors 5 kann dabei, wie in Fig. 3 dargestellt, unterschiedliche Abmessungen in Bewegungsrichtung 7 des Ankers 2 haben. Hierdurch bestimmt sich, für welche Wegstrecke der jeweilige Sensor 5 die Markierung 3 beim Verfahren des Ankers 2 detektiert. In Fig. 3 ist zudem die Markierung 3 durch den Zwischenbereich 9 zweigeteilt. Der Zwischen-bereich 9 wird von den Sensoren 5 nicht detektiert, d.h., die Sensoren 5 sind deaktiviert bzw. senden das Signal "0", wenn der Zwischenbereich im Detektierungsbereich 8, 10 des jeweiligen Sensors 5 ist. Durch die Zweiteilung der Markierung 5 läßt sich mittels der vier Sensoren 5 eine Auflösung (Positionen A bis M) der vom Anker 2 zwischen der AUS-Stellung (Position A) und der EIN-Stellung (Position M) zurückgelegten Hubstrecke von dreizehn Positionen erzielen. Bei einer entsprechenden Anordnung der Sensoren 5 zueinander und einer entsprechenden Unterteilung und Anordnung der Markierungen 3 auf dem Anker, läßt sich eine Auflösung von maximal 2ⁿ Positionen bei n verwendeten Sensoren 5 erzielen.

Wird der Anker 2 von der AUS-Stellung (Position A) in Richtung der EIN-Stellung (Position M) verfahren, so tritt die obere Markierung 3 zuerst in den Detektierungsbereich 8 des Sensors 1 (Position B) ein, wodurch der Sensor 1 aktiviert wird und das Signal "1" sendet. Alle anderen Sensoren 2 bis 4 werden noch nicht aktiviert und senden das Signal "0". Wird der Anker 2 weiter in Richtung der EIN-Stellung verfahren, so werden nacheinander die Sensoren 1 bis 3 aktiviert. Durch den größeren Abstand der Detektierungsbereiche 8 und 10 der Sensoren 3 und 4 voneinander tritt nach Durchfahren der Position D der Zwischenbereich 9 in den Detektierungsbereich 8 des Sensor 1, wodurch dieser deaktiviert wird. Der Abstand der Detektierungsbereich 8 und 10 der Sensoren 3 und 4 voneinander ist dabei so bemessen, daß beim Verfahren des Ankers 2 von der Position F in die Position G, die obere Markierung 3 den Sensor 3 genau dann nicht mehr aktiviert, wenn der Sensor 4 aktiviert wird. Durch den breiten Detektierungsbereich 10 des Sensors 4 wird bei den Positionen G bis M gewährleistet, daß der Sensor 4 stets aktiviert ist. Mittels der unteren Markierung 3 werden nacheinander zwischen den Positionen H und L die Sensoren 1 bis 3 aktiviert. Ab der Position K verläßt die untere Markierung 3 die Detektierungsbereiche 8 der Sensoren 1 bis 3 nacheinander. Die Figuren 4 und 5 zeigen eine weitere Ausführungsform der Positionsbestimmungsvorrichtung 1, wobei die Sensoren 5 in der Figur 4 induktive Sensoren sind, die eine Veränderung des erzeugten Magnetfeldes durch die ferromagnetische Markierung 3 registrieren. Durch das Verfahren der Markierung 3 mittels des Ankers 2 in den Detektierungsbereich eines induktiven Sensors 5 wird dieser nach verwendeter Auswertlogik der Auswertelektronik aktiviert oder deaktiviert. In der Figur 5 sind die Sensoren 5 Hall-Detektoren. Die Markierung 3 ist in diesem Fall insbesondere ein Dauermagnet. Sobald sich der Magnet 3 im Detektierungsbereich 8 eines Sensors 5 befindet, wird durch das Magnetfeld des Dauermagneten 3 eine Hall-Spannung im Hall-Detektor erzeugt. Liegt eine Hall-Spannung an den Ausgangsklemmen des Hall-Detektors an, so wird dies als Signal "1" gewertet. Liegt eine Hall-Spannung an, so ist das Ausgangssignal "0". Je nach verwendeter Logik können jedoch die Signale auch andersherum definiert werden.

Die Figuren 6 und 7 zeigen eine Positionsbestimmungsvorrichtung 1 mit quer zur Bewegungsrichtung 7 des Ankers 2 angeordneten Hall-Detektoren 5. In Figur 6 ist die Markierung 3 in einzelne Markierungen 3 unterteilt. Die Markierungen 3 sind Dauermagnete, die in Bewegungsrichtung 7 des Ankers 2 zueinander leicht versetzt angeordnet sind, so daß sie beim Verfahren des Ankers 2 in Bewegungsrichtung 7 nacheinander in die Detektierungsbereiche 8 der Sensoren 5 eintreten und diese aktivieren. Die Anzahl der verwendeten Magnete 3 und die Größe der Versetzungen der einzelnen Magnete 3 zueinander kann beliebig fein gewählt werden, so daß die Hubstrecke des Ankers 2 beliebig fein unterteilbar ist. Die Anzahl der verwendeten Magnete 3 hängt dabei lediglich von der Breite des Ankers 2 und nicht von der durch die Hubstrecke des Ankers 2 begrenzten Länge des Ankers 2 ab. Die treppenstufigen Versetzungen können dabei mittels eines Lasers eines Ätzprozesses oder eines anderen geeigneten Vorgangs erzeugt werden.

Dauermagnete können jedoch nicht beliebig klein gefertigt werden, da das durch sie erzeugte Magnetfeld ab einer gewissen Größe des Dauermagneten nicht mehr ausreichen würde, um eine angemessene Hall-Spannung im Hall-Detektor 5 zu erzeugen. Es ist daher von Vorteil, wenn lediglich ein großer Dauermagnet verwendet wird. Eine derartige Ausführungsform ist in Fig. 7 dargestellt. Bei dieser Ausführungsform werden die mittels der bekannten Fertigungsverfahren in miniaturisierter Bauweise herstellbaren Hall-Detektoren 5 zueinander in Bewegungsrichtung 7 des Ankers 2 versetzt angeordnet, so daß beim Verfahren des Ankers 2 die Detektoren 5 nacheinander unter den Dauermagneten 3 gelangen und aktiviert werden.

Fig. 8 zeigt eine Positionsbestimmungsvorrichtung 1 mit in zwei Spalten und zwei Reihen angeordneten Sensoren 5. Der Anker 2 hat dazu zwei Markierungsträger 14, 15, an denen jeweils eine längliche Markierung 16, 17 angeordnet ist. Die Markierungsträger 14, 15 sind durch einen Verbindungssteg 13 miteinander in mechanischer Verbindung. Die Markierungen 16, 17 sind aufgrund der verwendeten Gabellichtschranken 12 Aussparungen, die den Lichtstrahl der Leuchtdioden 18 hin zu den Photodetektoren 11 freigeben, wodurch der jeweilige Photodetektor 11 der Gabellichtschranken 12 aktiviert wird. Die Gabellichtschranken 12 sind zur leichten Montage und zum einfachen Einbau in das Schütz auf einer Grundplatte 4 angeordnet. Durch die Anordnung zueinander und die Zahl der verwendeten Markierungen 16, 17 auf den Markierungsträgern 14, 15 kann eine Auflösung der Positionsbestimmungsvorrichtung 1 von bis zu maximal Auflösung 2ⁿ Positionen des Ankers 2 bei n verwendeten Sensoren 12 erzielt werden.

## Patentansprüche

1. Positionsbestimmungsvorrichtung für den Anker eines Schützes, wobei der Anker (2) eine Markierung (3) hat und zwischen einer AUS- und einer EIN-Stellung verfahrbar ist, und die Positionsbestimmungsvorrichtung (1) mehrere Sensoren (5) hat, mittels derer die Markierung (3) des Ankers (2) detektierbar und die Position des Ankers (2) bestimmbar ist, **dadurch gekennzeichnet**, daß die Markierung (3) derart gestaltet und angeordnet ist, daß sie zeitweise von mindestens zwei Sensoren (5) gleichzeitig detektierbar ist und daß die Sensoren (5) von der Markierung (3) je nach Position des Ankers (2) bzw. der Markierung (3) aktiviert oder deaktiviert sind und je nach Zustand ein entsprechendes digitales Signal an eine Auswertelektronik übermitteln.

2. Positionsbestimmungsvorrichtung nach Anspruch 1, **dadurch gekennzeichnet**, daß die Positionsbestimmungsvorrichtung (1) n Sensoren (5) hat und die Markierung (3) zeitweise von allen n Sensoren (5) gleichzeitig detektierbar ist.

3. Positionsbestimmungsvorrichtung nach Anspruch 1 oder 2, **dadurch gekennzeichnet**, daß die Sensoren (5) in Bewegungsrichtung (7) des Ankers (2) nebeneinander angeordnet sind.

4. Positionsbestimmungsvorrichtung nach einem der Ansprüche 1 bis 2, **dadurch gekennzeichnet**, daß die Sensoren (5) quer zur Bewegungsrichtung (7) des Ankers (2) nebeneinander angeordnet sind und daß die Markierung (3) aus mehreren in Bewegungsrichtung (7) des Ankers (2) zueinander versetzt angeordneten Markierungen (3) besteht.

5. Positionsbestimmungsvorrichtung nach einem der Ansprüche 1 bis 2, **dadurch gekennzeichnet**, daß die Sensoren (5) in Bewegungsrichtung (7) des Ankers (2) zueinander versetzt angeordnet sind.

6. Positionsbestimmungsvorrichtung nach Anspruch 4 oder 5, **dadurch gekennzeichnet**, daß die Breite der Markierung (3) der Breite der durch die einzelnen Sensoren (5) gebildeten Sensorzeile entspricht.

7. Positionsbestimmungsvorrichtung nach einem der vorherigen Ansprüche, **dadurch gekennzeichnet**, daß mindestens zwei Markierungen (3) zeitweise von mindestens zwei Sensoren (5) gleichzeitig detektierbar sind.

8. Positionsbestimmungsvorrichtung nach Anspruch 7, **dadurch gekennzeichnet**, daß die Sensoren (5) rasterförmig bzw. in Spalten und Reihen angeordnet sind.

9. Positionsbestimmungsvorrichtung nach einem der Ansprüche 1 bis 8, **dadurch gekennzeichnet**, daß die Sensoren (5) mechanische Schalter, Induktions- , Kapazitäts- oder Magnetsensoren sind.

10. Positionsbestimmungsvorrichtung nach einem der Ansprüche 1 bis 8, **dadurch gekennzeichnet**, daß die Sensoren (5) Lichtschranken sind und die Markierung (3) ein Durchlaß, eine Bohrung oder eine lichtreflektierende Fläche ist derart, daß die Markierung (3) die Lichtschranke entweder unterbricht oder öffnet.

11. Positionsbestimmungsvorrichtung nach einem der Ansprüche 1 bis 8, **dadurch gekennzeichnet**, daß die Sensoren (5) Hall-Detektoren sind und die Markierung (3) ein Magnet ist derart, daß der Magnet eine Hall-Spannung in den Sensoren (5) erzeugt, sobald er in der unmittelbaren Nähe eines Sensor (5) ist.

12. Positionsbestimmungsvorrichtung nach einem der vorherigen Ansprüche, **dadurch gekennzeichnet**, daß die Sensoren (5) in Bewegungsrichtung (7) des Ankers (2) die Markierungen (3) bzw. die einzelnen Markierungen (3) für unterschiedlich lange Wegstrecken detektieren.

13. Positionsbestimmungsvorrichtung nach einem der vorherigen Ansprüche, **dadurch gekennzeichnet**, daß die Lage der Sensoren (5), die Wegstrecken, über die die einzelnen Sensoren (5) die Markierung (3) detektieren, und die Anzahl, Größe und relative Lage der Markierung (3) bzw. der einzelnen Markierungen (3) zueinander derart bestimmt sind, daß beim Verfahren des Ankers (2) zwischen der AUS- und EIN-Stellung alle möglichen Zustandskombinationen der Sensoren (5) auftreten.

## Claims

1. Position determination apparatus for the armature of a contactor, in which case the armature (2) has a marking (3) and can be moved between an OFF and an ON position, and the position determination apparatus (1) has a plurality of sensors (5) by means of which the marking (3) on the armature (2) can be detected and the position of the armature (2) can be determined, characterized in that the marking (3) is in such a form and is arranged such that it can be detected simultaneously at times by at least two sensors (5), and in that the sensors (5) are activated or deactivated by the marking (3) depending on the position of the armature (2) or of the marking (3), and transmit an appropriate digital signal to evaluation electronics depending on the state.

2. Position determination apparatus according to Claim 1, characterized in that the position determination apparatus (1) has n sensors (5) and the marking (3) can be detected simultaneously at times by all n sensors (5).

3. Position determination apparatus according to Claim 1 or 2, characterized in that the sensors (5) are arranged alongside one another in the movement direction (7) of the armature (2).

4. Position determination apparatus according to one of Claims 1 or 2, characterized in that the sensors (5) are arranged alongside one another transversely with respect to the movement direction (7) of the armature (2), and in that the marking (3) comprises a plurality of markings (3) which are arranged offset with respect to one another in the movement direction (7) of the armature (2).

5. Position determination apparatus according to one of Claims 1 or 2, characterized in that the sensors (5) are arranged offset with respect to one another in the movement direction (7) of the armature (2).

6. Position determination apparatus according to Claim 4 or 5, characterized in that the width of the marking (3) corresponds to the width of the sensor row formed by the individual sensors (5).

7. Position determination apparatus according to one of the preceding claims, characterized in that at least two markings (3) can be detected simultaneously at times by at least two sensors (5).

8. Position determination apparatus according to Claim 7, characterized in that the sensors (5) are arranged in the form of a grid, or in columns and rows.

9. Position determination apparatus according to one of Claims 1 to 8, characterized in that the sensors (5) are mechanical switches, induction sensors, capacitance sensors or magnetic sensors.

10. Position determination apparatus according to one of Claims 1 to 8, characterized in that the sensors (5) are light barriers, and the marking (3) is an aperture, a hole or a light-reflective surface, in such a manner that the marking (3) either interrupts or opens the light barrier.

11. Position determination apparatus according to one of Claims 1 to 8, characterized in that the sensors (5) are Hall detectors, and the marking (3) is a magnet, in such a way that the magnet produces a Hall voltage in the sensors (5) as soon as it is in the immediate vicinity of a sensor (5).

12. Position determination apparatus according to one of the preceding claims, characterized in that, in the movement direction (7) of the armature (2), the sensors (5) detect the markings (3) or the individual markings (3) for path distances of different lengths.

13. Position determination apparatus according to one of the preceding claims, characterized in that the position of the sensors (5), the path distances over which the individual sensors (5) detect the marking (3), and the number, size and relative position of the marking (3) or of the individual markings (3) with respect to one another are determined in such a way that all the possible state combinations of the sensors (5) occur when the armature (2) moves between the OFF position and the ON position.

## Revendications

1. Dispositif de détermination de position pour l'induit d'un contacteur, dans lequel le contacteur (2) a une marque (3) et qui peut être déplacée entre une position déclenchée et une position enclenchée, et dans lequel le dispositif de détermination de position (1) a plusieurs capteurs (5), au moyen desquels la marque (3) du contacteur (2) peut être détectée et la position du contacteur (2) peut être déterminée, caractérisé en ce que la marque (3) est formée et disposée de telle sorte qu'elle peut être périodiquement détectée simultanément par au moins deux capteurs (5) et en ce que les capteurs (5) sont activés ou désactivés par la marque (3) en fonction de la position de l'induit (2) respectivement de la marque (3) et transmettent en fonction de leur état, un signal numérique correspondant à une électronique de traitement.

2. Dispositif de détermination de position selon la revendication 1, caractérisé en ce que le dispositif de détermination de position (1) possède n capteurs (5) et que la marque (3) puisse être périodiquement détectée simultanément par tous les n capteurs (5).

3. Dispositif de détermination de position selon la revendication 1 ou 2, caractérisé en ce que les capteurs (5) sont disposés côte à côte dans la direction du déplacement (7) de l'induit (2).

4. Dispositif de détermination de position selon l'une des revendications 1 à 2, caractérisé en ce que les capteurs (5) sont disposés côte à côte en travers de la direction du déplacement (7) de l'induit (2) et en ce que la marque (3) est constituée de plusieurs marques (3) disposées de manière mutuellement décalée dans la direction du déplacement (7) de l'induit (2).

5. Dispositif de détermination de position selon l'une des revendications 1 à 2, caractérisé en ce que les capteurs (5) sont disposés de manière mutuellement décalée dans la direction du déplacement (7) de l'induit (2).

6. Dispositif de détermination de position selon l'une des revendications 4 ou 5, caractérisé en ce que la largeur de la marque (3) correspond à la largeur de la ligne des capteurs formée par les capteurs individuels (5).

7. Dispositif de détermination de position selon l'une des revendications précédentes, caractérisé en ce que deux marques (3) au moins peuvent être périodiquement détectées simultanément par au moins deux capteurs (5).

8. Dispositif de détermination de position selon la revendication 7, caractérisé en ce que les capteurs (5) sont disposés selon un quadrillage respectivement dans des fentes et en ligne.

9. Dispositif de détermination de position selon l'une des revendications 1 à 8, caractérisé en ce que les capteurs (5) sont des interrupteurs mécaniques ou des capteurs inductifs, capacitifs ou magnétiques.

10. Dispositif de détermination de position selon l'une des revendications 1 à 8, caractérisé en ce que les capteurs (5) sont des barrières optiques et en ce que la marque (3) est une ouverture, un perçage ou une surface réfléchissante de telle sorte que la marque (3) interrompe ou ouvre la barrière optique.

11. Dispositif de détermination de position selon l'une des revendications 1 à 8, caractérisé en ce que les capteurs (5) sont des détecteurs à effet Hall et en ce que la marque (3) est un aimant de telle sorte que l'aimant engendre une tension de Hall dans le capteur (5) dès que celui-ci se trouve à proximité immédiate d'un capteur (5).

12. Dispositif de détermination de position selon l'une des revendications précédentes, caractérisé en ce que les capteurs (5) détectent les marques (3) respectivement les marques individuelles (3) dans la direction du déplacement (7) de l'induit (2) pour des distances de longueurs variables.

13. Dispositif de détermination de position selon l'une des revendications précédentes, caractérisé en ce que la position des capteurs (5), la distance à laquelle les capteurs individuels (5) détectent la marque (3) et le nombre, la taille et la position relative de la marque (3) respectivement mutuelle des marques individuelles (3) sont définis de telle sorte que pendant le déplacement de l'induit (2) entre la position déclenchée et la position enclenchée, toutes les combinaisons possibles des états des capteurs (5) se présentent.
